# EUROPÄISCHE PATENTSCHRIFT

(11) **EP 2 326 897 B1**
(45) Veröffentlichungstag und Bekanntmachung des Hinweises auf die Patenterteilung: **10.10.2012**
(21) Anmeldenummer: 09781473.5
(22) Anmeldetag: 04.08.2009
(51) Int. Cl.: F25D 23/06

(54) **GERÄUSCHREDUZIERTES KÄLTEGERÄT**
REFRIGERATOR GENERATING LESS NOISE
APPAREIL RÉFRIGÉRANT À NIVEAU SONORE RÉDUIT

(30) Priorität: 22.08.2008 DE 102008041478
(43) Veröffentlichungstag der Anmeldung: 01.06.2011
(73) Patentinhaber: BSH Bosch und Siemens Hausgeräte GmbH, 81739 München (DE)
(72) Erfinder: ANDREJCO, Rastislav, 09301 Vranov nad Toplou (SK); DARKA, Murat, 89537 Giengen (TR); FEINAUER, Adolf, 89537 Giengen (DE); HÄRLEN, Jochen, 89551 Königsbronn (DE); KEIDLER, Robert, 87746 Erkheim (DE)
(86) Internationale Anmeldenummer: PCT/EP2009/060096
(87) Internationale Veröffentlichungsnummer: WO 2010/020538

(56) Entgegenhaltungen:
- DE-A1- 4 141 343
- DE-A1- 19 818 993
- US-A- 3 802 950

## Beschreibung

Die vorliegende Erfindung betrifft ein Kältegerät mit einer Betriebsgeräusche emittierenden Komponente und Mitteln zum Unterdrücken der Abstrahlung dieser Betriebsgeräusche nach außen.

In DE 198 18 993 A1 ist ein Kältegerät mit einer einen gekühlten Innenraum umgebenden, eine wärmeisolierende Schicht aufweisenden Wand und einem Verdampfer beschrieben, der an der dem Innenraum zugewandten Seite der wärmeisolierenden Schicht montiert ist und durch Turbulenzen des eingespritzten Kältemittels zu Schwingungen angeregt wird. Um die Übertragung der Schwingungen des Verdampfers in die wärmeisolierende Schicht und ihre Abstrahlung an der Außenseite der Schicht zu reduzieren, ist an dem Verdampfer eine Bitumenfolie angebracht. Die Bitumenfolie erhöht die Masse des Verdampfers und verschiebt dadurch dessen Eigenschwingfrequenzen, so dass der Verdampfer für betriebsbedingt auf ihn einwirkende Erregerfrequenzen weitestgehend schwingungssteif ist.

Eine vollständige Unterdrückung der Verdampferschwingungen wird durch die Bitumenfolie nicht erreicht. Außerdem ist die Anwendbarkeit dieser bekannten Lösung beschränkt auf in dem Verdampfer erzeugten Körperschall. Andere Geräuschquellen, die in dem Kältegerät vorhanden sein können, wie etwa ein Ventilator, werden nicht merksam gedämpft.

Aus US 56 69 232 ist ein Kältegerät bekannt, bei dem zur Verringerung der Schallabstrahlung zwischen einer wärmeisolierenden Schicht und einer Außenhaut der Gehäusewand eine Stahlplatte eingebettet ist. Infolge ihrer hohen Steifigkeit bewirkt die Stahlplatte eine Verschiebung von Eignschwingfrequenzen der Wand zu höheren Frequenzen hin. Ein anderer Vorschlag des gleichen Dokuments ist, eine schwingungsabsorbierende Schicht zwischen der wärmeisolierenden Schicht und einem Innenbehälter des Gehäuses anzubringen.

Beide Vorschläge sind nicht vollauf befriedigend, da die eingebettete Stahlplatte eine deutliche Gewichts- und Kostensteigerung mit sich bringt und die den Innenraum des Kältegeräts vollständig auskleidende geräuschabsorbierende Schicht das nutzbare Volumen des Innenraums reduziert.

Aufgabe der vorliegenden Erfindung ist daher, ein Kältegerät zu schaffen, das mit einem einfachen Gehäuseaufbau eine wirksame Reduzierung der Schallemission im Betrieb ermöglicht.

Die Aufgabe wird gelöst, indem bei einem Kältegerät mit einer einen gekühlten Innenraum umgebenden, eine wärmeisolierende Schicht aufweisenden Wand und einer Körperschall an die Wand übertragenden Komponente eine schwingungsdämpfende bitumenhaltige Schicht an einer Außenseite der wärmeisolierenden Schicht der Wand angebracht ist. Indem die bitumenhaltige Schicht im Gegensatz zur Lehre von DE 198 18 993 A1 nicht mehr unmittelbar an der geräuscherzeugenden Komponente, sondern an der Außenseite der Gehäusewand angebracht ist, entfällt zwar eine direkte Kopplung an die geräuscherzeugende Komponente, durch die deren Eigenschwingfrequenzen verschoben werden könnten, doch stellt sich dies als für die Wirksamkeit wenig ausschlaggebend heraus, da die bitumenhaltige Schicht statt dessen das Resonanzverhalten der Gehäusewand beeinflusst. Wenn aber die Gehäusewand erfolgreich am Schwingen gehindert ist, emittiert sie keinen Schall nach außen, auch wenn eine Schallquelle im Innern des Gehäuses diesen abgibt. Außerdem erweist sich die außerhalb der wärmeisolierenden Schicht angeordnete bitumenhaltige Schicht als wirksamer bei der Schwingungsdämpfung als eine entsprechende innen angeordnete Schicht. Der Grund hierfür ist, dass mit abnehmender Temperatur das Bitumen stark verhärtet und eine Dämpfung durch Dissipation in der bitumenhaltigen Schicht praktisch nicht stattfindet, wenn diese gekühlt ist.

Ein besonders einfacher Aufbau ist realisierbar, wenn die bitumenhaltige Schicht an einer Außenseite der Wand frei liegt und somit nur einseitig mit der Wand verbunden ist. Sie kann aber auch zwischen der wärmeisolierenden Schicht und einer die wärmeisolierende Schicht überdeckenden Außenhaut angebracht sein.

Vorzugsweise ist die bitumenhaltige Schicht durch wenigstens eine viskoelastische Verbindungsschicht fixiert. Eine solche Schicht, die zum Beispiel durch ein doppelseitiges Klebeband gebildet sein kann, kann ihrerseits durch Dissipation von Schwingungsenergie zur Geräuschdämpfung beitragen.

Wenn die bitumenhaltige Schicht zwischen der wärmeisolierenden Schicht und der Außenhaut angebracht ist, kann sie an beiden durch eine viskoelastische Schicht fixiert sein, und der von innen nach außen dringende Schall wird in beiden Schichten durch Dissipation gedämpft.

Eine gute Dämpfungswirkung bei geringem Materialeinsatz ist zu erreichen, wenn die bitumenhaltige Schicht auf einen zentralen Bereich der im wesentlichen ebenen Wand begrenzt ist. Wenn die Wand durch Körperschall zum Schwingen angeregt wird, liegen die Punkte mit der höchsten Schwingungsamplitude im allgemeinen in einem zentralen Bereich, so dass sich hier die Gewichtserhöhung durch die bitumenhaltige Schicht am stärksten auswirkt.

Am wirksamsten ist die bitumenhaltige Schicht dann, wenn sie und die Körperschall übertragende Komponente einander auf entgegen gesetzten Seiten der Wand gegenüber liegen.

Für eine gute Dämpfungswirkung hat sich ein Flächengewicht der bitumenhaltigen Schicht zwischen zwei und zehn Kilogramm pro Quadratmeter als zweckmäßig erwiesen.

Die Schicht kann im wesentlichen reines Bitumen sein. Um Eigenschaft wie etwa spezifisches Gewicht, Wärmedämmwert, Elastizität und Dissipationsvermögen zu optimieren, können aber auch Zuschlagpartikel in der bitumenhaltigen Schicht gebunden sein. Zur Dichteerhöhung und zur Verbesserung des Wärmedämmwerts kommen insbesondere mineralische Zuschlagpartikel in Betracht. Um die Elastizität und das Dissipationsvermögen der Schicht zu verbessern, können im Bitumen Fasern oder Filamente gebunden sein, und zwar sowohl in unvernetzter Form als auch in Form eines Vlieses oder Gewebes.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: einen schematischen Schnitt durch ein erfindungsgemäßes Kältegerät;
- Fig. 2: einen Detailschnitt durch die Rückwand des Kältegeräts;
- Fig. 3: einen Schnitt durch die Rückwand gemäß einer Abwandlung;
- Fig. 4: einen zur Fig. 1 analogen Schnitt durch ein Kältegerät gemäß einer zweiten Ausgestaltung der Erfindung; und
- Fig. 5: einen zur Fig. 1 analogen Schnitt gemäß einer dritten Ausgestaltung.

Das Gehäuse des in Fig. 1 gezeigten Kältegeräts umfasst in an sich bekannter Weise einen Korpus 1 und wenigstens eine an den Korpus 1 angeschlagene Tür 2, die zusammen mit diesem einen Kühlraum 3 begrenzt. An der Rückseite des Korpus 1 ist ein Maschinenraum 4 ausgespart, in dem ein Verdichter 5 untergebracht ist. Der Verdichter ist Teil eines Kältemittelkreislaufs, zusammen mit einem außen an einer Rückwand 6 des Korpus 1 angebrachten Verflüssiger 7 und einem Verdampfer 8. Der Verdampfer 8 ist zwischen einer Isolationsmaterialschicht 9 und einem den Kühlraum 3 begrenzenden Kunststoff-Innenbehälter eingeschlossen.

Kältemittel vom Verflüssiger 7 erreicht den Verdampfer 8 über eine enge Kapillare 10. Beim Austritt des Kältemittels aus der Kapillare 10 in den Verdampfer 8 können Turbulenzen auftreten, die Schwingungen des Verdampfers 8 anregen. Diese Schwingungen übertragen sich auf die Isolationsmaterialschicht 9 und können, wenn sie nicht wirksam gedämpft werden, von außen hörbare Schwingungen des Korpus 1 anregen. Um diese Schwingungen zu unterdrücken, ist dem Verdampfer 8 auf der Außenseite der Isolationsmaterialschicht 9 gegenüber liegend eine Platte 11 aus bitumenhaltigem Material angebracht, die aufgrund des hohen Dichteunterschiedes zu der angrenzenden Isolationsmaterialschicht 9 von dieser nur schwach zu Schwingungen anregbar ist.

Da die Platte 11 sich an der Außenseite der Isolationsmaterialschicht 9 befindet, ist sie kaum durch den Verdampfer 8 gekühlt, und ihre Temperatur kann allenfalls geringfügig unter derjenigen der Umgebung liegen. Bei diesen Temperaturen ist das Bitumen der Platte 11 relativ leicht teils plastisch, teils elastisch verformbar. Infolge der plastischen Verformbarkeit werden von außen in die Platte 11 eingekoppelte Schwingungen in dieser stark gedämpft und ihre Energie in Wärme umgewandelt.

Bei der hier gezeigten Ausgestaltung ist der Verflüssiger 7 in unmittelbarer Nachbarschaft zu der Platte 11 hinter der Rückwand 6 montiert, so dass, wenn der Verdichter eine zeitlang im Betrieb gewesen ist, der Verflüssiger 7 die Platte 11 erwärmt. Die Temperatur des Bitumens kann daher sogar über der Umgebungstemperatur liegen. Die Erwärmung erhöht die Plastizität des Bitumens und damit die Dämpfungswirkung der Platte 11.

Fig. 2 zeigt in einem vergrößerten horizontalen Schnitt ein erstes Beispiel für die Struktur der Rückwand 6. Eine feste Außenhaut 12 aus Kunststoff, festem Karton oder anderem Faserwerkstoff in Gestalt einer flachen Schale umschließt die Isolationsmaterialschicht 9. Ränder 13 der Schale sind dicht mit hier nicht dargestellten Außenhautelementen von Seitenwänden, Boden bzw. Decke des Korpus 1 verbunden. Die Bitumenplatte 11 ist zwischen der Außenhaut 12 und der Isolationsmaterialschicht 9 eingeschlossen und mit beiden jeweils über eine viskoelastische Schicht, hier ein doppelseitiges Klebeband 14, verbunden. Die Elastizität des Klebebandes 14 lässt Querverschiebungen zwischen den sich gegenüber liegenden Oberflächen der Platte 11 und der Isolationsmaterialschicht 9 beziehungsweise der Außenhaut 12 zu, die bei Biegeschwingungen der Außenhaut 12 auftreten, dämpft diese aber durch die Viskosität seines Klebstoffs und trägt so zusätzlich zur Dämpfung von Schwingungen der Isolationsmaterialschicht 9 beziehungsweise der Außenhaut 12 bei.

Die Platte 11 bedeckt nicht die gesamte Außenhaut 12, sondern nur einen zentralen Bereich von dieser, der etwa 40 bis 80 Prozent der Fläche der Außenhaut 12 ausmacht. Platzierung und Ausdehnung der Platte 11 sind so festgelegt, dass die Platte 11 sich über die Schwingungsbäuche der wichtigsten, niederfrequenten Eigenschwingungen der Außenhaut 12 erstreckt, so dass diese durch die Platte 11 wirksam gedämpft und ihre Schwingungsamplitude reduziert wird.

Fig. 3 zeigt einen horizontalen Schnitt gemäß einer abgewandelten Ausgestaltung, bei der die Bitumenplatte 11 außen an der Außenhaut 12 angeordnet und durch eine einzige Schicht Klebeband 14 befestigt ist. Bei dieser Ausgestaltung entfällt die Dämpfung der zweiten Klebebandschicht der Ausgestaltung von Fig. 2, doch kann die Gesamtdämpfungswirkung durchaus gleichwertig mit derjenigen des Aufbaus von Fig. 2 sein, da die außenliegende Bitumenplatte 11 im Betrieb meist wärmer ist als die zwischen Außenhaut 12 und Isolationsmaterialschicht 9 eingebettete Platte.

Fig. 4 zeigt in einem zu Fig. 1 analogen Schnitt ein erfindungsgemäßes Kältegerät in No-Frost-Bauweise mit einem in einer vom Kühlraum 3 abgetrennten Kammer 15 untergebrachten Verdampfer 8 und einem Ventilator 16 zum Antreiben des Luftaustausches zwischen der Kammer 15 und dem Kühlraum 3. Bei einem solchen Kältegerät kann der Ventilator 16 eine wesentliche Quelle von nach außen abgestrahltem Betriebsgeräusch sein. Der Ventilator 16 ist hier so angeordnet, dass seine Schwingungen im wesentlichen die Rückwand 6 des Korpus 1 zum Schwingen anregen. Um die Schwingungen der Rückwand 6 zu dämpfen, ist an deren Außenseite dem Ventilator 16 gegenüber liegend eine Bitumenplatte 11 vorgesehen. Diese kann, wie in Fig. 2 gezeigt, in die Rückwand 6 eingebettet oder entsprechend der Fig. 3 außen an der Rückwand angebracht sein.

Ein Verflüssiger 7 könnte wie in Fig. 1 gezeigt vor der Rückwand montiert sein; im hier dargestellten Fall ist er im Maschinenraum 4 benachbart zum Verdichter 5 untergebracht, und ein zweiter Ventilator 17 sorgt für die Ableitung der an Verflüssiger 7 und Verdichter 5 erwärmten Luft aus dem Maschinenraum 4. Wenn der Abluftstrom an der Rückwand 6 entlang geführt ist, fördert die Wärme der Abluft wiederum die Plastizität und damit die Dämpfungswirksamkeit der Bitumenplatte 11. Die Warmluft kann aber auch auf anderem Wege, wie etwa über einen hohlen Sockel 18 des Geräts abgeführt werden.

Falls nicht die Rückwand 6, sondern eine andere Wand des Korpus 1 am stärksten durch den Ventilator 16 zum Schwingen angeregt ist, kann die Bitumenplatte 11 natürlich auch an dieser Wand angebracht sein. Fig. 5 zeigt den Fall, wo die Bitumenplatte 11 die Decke 18 des Korpus 1 bedämpft. Die Bitumenplatte 11 ist hier wenigstens teilweise in einer unterseits hohlen Arbeitsplatte 19 aufgenommen, die oben auf dem Korpus 1 montiert ist.

Die Zusammensetzung der Bitumenplatte 11 kann unterschiedlich sein. Sie kann aus im wesentlichen reinem Bitumen bestehen oder mit diversen Zuschlägen versetzt sein. Um bei gleichbleibender Plattendicke die Masse der Platte 11 zu steigern, kommen mineralische Zusätze wie etwa Gesteinsmehle in Betracht. Fasern und Filamente, insbesondere solche mit niedriger Zugdehnung, können die Dämpfung verbessern, indem sie sich einer Verformung der Bitumenplatte 11 widersetzen und das Bitumen in ihrer unmittelbaren Umgebung dadurch zu verstärkter plastischer Verformung zwingen. Die Fasern oder Filamente können untereinander unverbunden in das Bitumen eingebettet sein; sie können aber auch als Vlies oder als Gewebe eingebracht sein.

## Patentansprüche

1. Kältegerät mit einer einen gekühlten Innenraum (3) umgebenden, eine wärmeisolierende Schicht (9) aufweisenden Wand (6, 18) und einer Körperschall an die Wand (6, 18) übertragenden Komponente (8, 16), **dadurch gekennzeichnet, dass** eine schwingungsdämpfende bitumenhaltige Schicht (11) an einer Außenseite der wärmeisolierenden Schicht (9) der Wand (6, 18) angebracht ist.

2. Kältegerät nach Anspruch 1, **dadurch gekennzeichnet, dass** die bitumenhaltige Schicht (11) an einer Außenseite der Wand (6, 18) frei liegt.

3. Kältegerät nach Anspruch 1, **dadurch gekennzeichnet, dass** die bitumenhaltige Schicht (11) zwischen der wärmeisolierenden Schicht (9) und einer die wärmeisolierende Schicht überdeckenden Außenhaut (12) angebracht ist.

4. Kältegerät nach einem der vorhergehenden Ansprüche, **dadurch gekennzeichnet, dass** die bitumenhaltige Schicht (11) durch wenigstens eine viskoelastische Verbindungsschicht (14) fixiert ist.

5. Kältegerät nach einem der vorhergehenden Ansprüche, **dadurch gekennzeichnet, dass** die bitumenhaltige Schicht (11) auf einen zentralen Bereich der im Wesentlichen ebenen Wand (6, 18) begrenzt ist.

6. Kältegerät nach einem der vorhergehenden Ansprüche, **dadurch gekennzeichnet, dass** die die bitumenhaltige Schicht (11) und die Körperschall übertragende Komponente (8, 16) einander auf entgegengesetzten Seiten der Wand (6, 18) gegenüber liegen.

7. Kältegerät nach einem der vorhergehenden Ansprüche, **dadurch gekennzeichnet, dass** die bitumenhaltige Schicht (11) ein Flächengewicht zwischen 2 und 10 kg/m² aufweist.

8. Kältegerät nach einem der vorhergehenden Ansprüche, **dadurch gekennzeichnet, dass** die bitumenhaltige Schicht (11) im Wesentlichen reines Bitumen ist.

9. Kältegerät nach einem der vorhergehenden Ansprüche, **dadurch gekennzeichnet, dass** die bitumenhaltige Schicht (11) in Bitumen gebundene Zuschlagpartikel enthält.

10. Kältegerät nach einem der vorhergehenden Ansprüche, **dadurch gekennzeichnet, dass** die bitumenhaltige Schicht (11) in Bitumen gebundene Fasern oder Filamente enthält.

11. Kältegerät nach Anspruch 10, **dadurch gekennzeichnet, dass** die Fasern oder Filamente ein Vlies oder ein Gewebe bilden.

## Claims

1. Refrigerating appliance with a wall (6, 18), which encloses a cooled interior space (3) and has a thermally insulating later (9), and components (8, 16) transmitting a solid-borne sound to the wall (16, 18), **characterised in that** a vibration-damping layer (11) with bitumen content is mounted on an outer side of the thermally insulating layer (9) of the wall (6, 18).

2. Refrigerating appliance according to claim 1, **characterised in that** the layer (11) with bitumen content lies freely at an outer side of the wall (6, 18).

3. Refrigerating appliance according to claim 1, **characterised in that** the layer (11) with bitumen content is mounted between the thermally insulating layer (9) and an outer skin (12) covering the thermally insulating layer.

4. Refrigerating appliance according to any one of the preceding claims, **characterised in that** the layer (11) with bitumen content is fixed by at least one viscoelastic connecting layer (14).

5. Refrigerating appliance according to any one of the preceding claims, **characterised in that** the layer (11) with bitumen content is bounded on a central region of the substantially planar wall (6, 18).

6. Refrigerating appliance according to any one of the preceding claims, **characterised in that** the layer (11) with bitumen content and the components (8, 16) transmitting solid-borne sound are opposite one another on opposite sides of the wall (6, 18).

7. Refrigerating appliance according to any one of the preceding claims, **characterised in that** the layer (11) with bitumen content has an area weight of between 2 and 10 kg/m².

8. Refrigerating appliance according to any one of the preceding claims, **characterised in that** the layer (11) with bitumen content is substantially pure bitumen.

9. Refrigerating appliance according to any one of the preceding claims, **characterised in that** the layer (11) with bitumen content contains additive particles bound in the bitumen.

10. Refrigerating appliance according to any one of the preceding claims, **characterised in that** the layer (11) with bitumen content contains fibres or filaments bound in the bitumen.

11. Refrigerating appliance according to claim 10, **characterised in that** the fibres or filaments form a non-woven material or a fabric.

## Revendications

1. Appareil réfrigérant avec une paroi (6, 18) entourant un espace intérieur réfrigéré (3) et munie d'une couche thermo-isolante (9), et avec un composant (8, 16) transmettant à la paroi (6, 18) les bruits de structure, **caractérisé en ce qu'**une couche bitumineuse (11) amortissant les vibrations est placée sur une face externe de la couche thermo-isolante (9) de la paroi (6, 18).

2. Appareil réfrigérant selon la revendication 1, **caractérisé en ce que** la couche bitumineuse (11) est découverte sur une face externe de la paroi (6, 18).

3. Appareil réfrigérant selon la revendication 1, **caractérisé en ce que** la couche bitumineuse (11) est placée entre la couche thermo-isolante (9) et une peau extérieure (12) recouvrant la couche thermo-isolante.

4. Appareil réfrigérant selon l'une des revendications précédentes, **caractérisé en ce que** la couche bitumineuse (11) est fixée par au moins une couche de liaison (14) viscoélastique.

5. Appareil réfrigérant selon l'une des revendications précédentes, **caractérisé en ce que** la couche bitumineuse (11) est limitée à une partie centrale de la paroi (6, 18) essentiellement plane.

6. Appareil réfrigérant selon l'une des revendications précédentes, **caractérisé en ce que** la couche bitumineuse (11) et le composant (8, 16) transmettant les bruits de structure se font face sur des côtés opposés de la paroi (6, 18).

7. Appareil réfrigérant selon l'une des revendications précédentes, **caractérisé en ce que** la couche bitumineuse (11) présente un grammage compris entre 2 et 10 kg/m².

8. Appareil réfrigérant selon l'une des revendications précédentes, **caractérisé en ce que** la couche bitumineuse (11) est essentiellement du bitume pur.

9. Appareil réfrigérant selon l'une des revendications précédentes, **caractérisé en ce que** la couche bitumineuse (11) contient des particules de granulat liées dans du bitume.

10. Appareil réfrigérant selon l'une des revendications précédentes, **caractérisé en ce que** la couche bitumineuse (11) contient des fibres ou filaments liés dans du bitume.

11. Appareil réfrigérant selon la revendication 10, **caractérisé en ce que** les fibres ou filaments forment un non-tissé ou un tissu.
